# FASCICULE DE BREVET EUROPEEN

(11) **EP 0 354 137 B1**
(45) Date de publication et mention de la délivrance du brevet: **07.04.1993**
(21) Numéro de dépôt: 89420269.6
(22) Date de dépôt: 24.07.1989
(51) Int. Cl.: B65D 83/62

(54) **Procédé de fabrication et de conditionnement d'un distributeur à poche, sous-ensembles et distributeurs correspondants**
Verfahren zum Herstellen von Beutelspendern, entsprechende Teile und Spender
Process for making a pocket dispenser, parts thereof and dispensers

(30) Priorité: 25.07.1988 FR 8810228; 23.12.1988 FR 8817625
(43) Date de publication de la demande: 07.02.1990
(73) Titulaire: CEBAL S.A., F-92115 Clichy (FR)
(72) Inventeur: Rebeyrolle, Michel, F-51800 Sainte-Menehould (FR); Schneider, Bernard, F-51800 Sainte-Menehould (FR)
(74) Mandataire: Séraphin, Léon

(56) Documents cités:
- US-A- 3 020 688
- US-A- 3 169 670
- US-A- 3 317 090
- US-A- 4 008 830
- US-A- 4 147 278
- US-A- 4 457 455

## Description

L'invention concerne un distributeur à poche et son procédé de fabrication et de conditionnement. Un tel distributeur à poche est utilisé pour des produits cosmétiques, pharmaceutiques, hygiéniques ou alimentaires.

On connaît par le brevet US-A-4.457.455 un procédé de fabrication d'un distributeur à poche comprenant un boîtier rigide surmonté d'un dôme rigide en matière plastique, ce dôme comprenant un goulot fileté sur lequel on visse un moyen de distribution et une portion inférieure annulaire comportant une tubulure inférieure intérieure fixée à une poche souple étanche, cette tubulure formant avec une tubulure extérieure une gorge annulaire permettant la fixation de ce dôme sur l'extrémité supérieure d'un boîtier. Le remplissage de la poche par l'ouverture du goulot du dôme est suivi d'un scellage étanche de cette ouverture et d'une fixation de l'ensemble (dôme + poche remplie) sur un boîtier par exemple en carton, par ladite gorge annulaire, puis d'une fixation des moyens de distribution. Dans ce procédé et avec ce distributeur, le remplissage est fait par le haut avant la fixation des moyens de distribution.

La demanderesse a cherché à mettre au point un procédé de fabrication et un distributeur permettant des opérations d'assemblage et un remplissage faciles, ainsi qu'un vidage amélioré de la poche en fin de distribution du produit contenu.

### EXPOSE DE L'INVENTION

L'invention a pour objet un procédé de fabrication et de conditionnement d'un distributeur à poche comprenant un boîtier surmonté d'un dôme en matière plastique fixé de façon étanche sur l'extrémité supérieure dudit boîtier, une poche souple étanche fixée audit dôme, et des moyens de distribution fixés à une portion supérieure dudit dôme, dans lequel on réalise d'abord par moulage un dôme annulaire comprenant une portion supérieure annulaire permettant la fixation étanche desdits moyens de distribution et une portion inférieure annulaire comportant une tubulure inférieure intérieure annulaire fixée à ladite poche (13) et, entourant cette tubulure, une gorge annulaire permettant la fixation du dôme annulaire sur ladite extrémité supérieure du boîtier, caractérisé en ce que au lieu de fixer au dôme une poche souple étanche, on fixe à ladite tubulure inférieure intérieure de ce dôme sur 5 à 20 mm de hauteur une jupe ouverte à ses deux extrémités formant l'ébauche d'une poche, soit par enchâssement de l'extrémité supérieure de ladite jupe dans ladite tubulure inférieure intérieure lors dudit moulage dudit dôme, soit par collage de ladite extrémité supérieure de ladite jupe autour de ladite tubulure inférieure intérieure, obtenant ainsi une pièce préassemblée (dôme+jupe), la jupe pouvant être remplie par son extrémité inférieure.

Dans la présente description, la direction verticale est par convention celle de l'axe longitudinal du boîtier et de la jupe ou poche, et le haut du distributeur ou de ses pièces constitutives correspond à l'extrémité de ce distributeur portant les moyens de distribution.

La pièce préassemblée (dôme+jupe) présente des avantages importants :
- les opérations de mise en forme et d'assemblage sont facilitées ;
- la pièce (dôme+jupe) peut être fixée de façon étanche d'abord aux moyens de distribution, ce qui permet des remplissages de la jupe par son extrémité inférieure ;
- l'axe de l'ouverture supérieure du dôme, et donc la direction de distribution du produit, peut être orientée de diverses façons, par simple changement de la géométrie du dôme ;
- le procédé de fabrication peut être adapté à des types de distributeurs variés :
   . ayant un boîtier métallique, avec une valve de distribution, et un gaz propulseur entre poche et boîtier ;
   . ou ayant un boîtier métallique ou un boîtier en matière plastique ou métallo-plastique, avec une pompe de distribution à reprise d'air faible ou nulle, la poche étant alors soumise à la pression atmosphérique ;
- comme on le verra, les méthodes de fixation de la pièce (dôme+jupe) sont variées et industriellement simples et fiables, leur choix permet d'effectuer la fabrication avec divers types d'équipements.

La fixation étanche de la tubulure intérieure du dôme sur l'extrémité supérieure de la jupe ébauche de poche est réalisée de préférence pour les grandes séries par moulage lors du moulage du dôme, ou par collage de l'extrémité de la jupe autour de ladite tubulure.

Dans le cas de l'obtention directe par moulage de la pièce (dôme+jupe) une portion de la jupe tubulaire est enfilée autour d'un poinçon de façon que son extrémité supérieure dépasse d'une longueur choisie de ce poinçon. Cette jupe est ensuite comprise entre ce poinçon et les outillages de matrice qui définissent avec cette extrémité dépassante, avec un outillage intérieur au poinçon et avec des outillages de fond de matrice un intervalle annulaire alimenté en matière plastique par typiquement au moins deux canaux d'injection latéraux ou obliques.
L'intervalle annulaire de moulage ainsi défini a en section droite le profil de la partie dôme à réaliser, et permet d'obtenir au démoulage la pièce (dôme+jupe) souhaitée. La jupe est raccordée à la partie dôme de cette pièce par une tubulure intérieure qui vient s'adapter au montag dans le col du boîtier.
L'extrémité supérieure de la jupe enchâssée dans cette tubulure par le moulage peut ainsi se trouver : soit en affleurement à la surface intérieure de la tubulure, soit dans l'épaisseur de cette tubulure et de préférence plus près de la surface extérieure de la tubulure intérieure du dôme que de sa surface intérieure, soit, de façon encore plus avantageuse pour le surmontage, à la surface extérieure de ladite tubulure. L'expérience a en outre montré que la gaine habituellement très mince, par exemple d'épaisseur 0,2 à 0,3 mm avait tendance, une fois utilisée comme poche, à se refermer en fin de vidage par effet de vrillage, et cela lorsque l'extrémité hatue de cette poche était soudée à la tubulure du dôme sur seulement 3 à 4 mm. On évite cet inconvénient et on obtient un vidage plus complet de la poche en fin de distribution du produit en prenant une tubulure intérieure du dôme plus haute et en réalisant le moulage de façon que l'extrémité de la poche soit comprise dans l'épaisseur du dôme, c'est-à-dire typiquement de sa tubulure intérieure, ou liée à cette tubulure, sur 5 à 20 mm de hauteur, à l'optimum 8 à 15 mm.

Dans le cas du collage de l'extrémité supérieure de la jupe étanche autour de la tubulure intérieure du dôme, il est préférable d'oxyder superficiellement au préalable une des deux surfaces à coller, typiquement par flammage ou par effet Corona. Lorsque la surface intérieure de la jupe est en PE, elle doit ainsi être oxydée superficiellement pour obtenir une bonne adhérence de la colle. Il faut veiller à ce que la colle qui est ensuite appliquée, habituellement sur la tubulure, ne soit pas complètement râclée par l'introduction de la jupe. Une première solution est de laisser un léger jeu entre la jupe et la tubulure, le diamètre intérieur de la jupe étant supérieur d'environ 0,2 à 0,3 mm au diamètre extérieur de la tubulure, de façon à laisser un film de colle.
Une deuxième solution, bien meilleure, est d'avoir, de préférence avec un léger serrage de la jupe sur la tubulure, une ou plusieurs zones annulaires en creux de retenue de la colle sur la surface à coller de la tubulure du dôme, zones de profondeur inférieure à 0,15 mm pour faciliter le démoulage du dôme.
Lorsqu'il y a plusieurs zones annulaires, à l'optimum de hauteur ou largeur comprise entre 0,5 et 2,5 mm et de profondeur comprise entre 0,04 et 0,1 mm, elles sont avantageusement reliées entre elles par des ponts ou passages en creux de profondeur égale ou voisine de façon à améliorer la répartition de la colle au moment du ceinturage par la jupe. Ces zones annulaires peuvent en outre, pour permettre un collage plus commode et plus sûr, être précédées d'une portion d'extrémité portant une lèvre annulaire souple inclinée vers le haut servant de réserve de colle, le fond de cette réserve étant reliée à la zone annulaire en creux le plus proche, c'est-à-dire la première zone annulaire en creux en partant de l'extrémité de la tubulure, par des ponts en creux. L'introduction de la jupe autour de la tubulure resserre alors cette lèvre souple en expulsant de la colle vers le ou les zones annulaires en creux, cette colle se propageant par lesdits ponts en creux.

Les essais de collage qui ont été faits ont montré que les colles au cyanoacrylate convenaient particulièrement bien pour la fabrication industrielle, le dôme annulaire étant de préférence pour sa rigidité, en polyamide, en polyacétal ou en polycarbonate, et la jupe étant au moins en surface intérieure en PE (polyéthylène).
Une fois la pièce (dôme + jupe) réalisée, les séquences de fabrication peuvent varier de façon notable, les opérations se répartissant entre le fabricant d'emballage et le conditionneur au mieux de leurs possiblités.

Selon une première gamme de fabrication dans laquelle le conditionnement et l'assemblage sont intégrés, les autres opérations d'assemblage et de conditionnement sont exécutées dans l'ordre suivant :
a₁) on fixe de façon étanche au dôme de la pièce (dôme+jupe) les moyens de distribution comprenant soit une valve, soit une pompe à reprise d'air faible ou nulle ;
b₁) on retourne l'ensemble obtenu et on remplit la jupe, obturée par le dôme et par lesdits moyens de distribution, du produit à distribuer, par l'extrémité inférieure de cette jupe située en position haute ;
c₁) on ferme ladite extrémité de la jupe, qui devient une poche ;
d₁) on introduit la poche remplie du nouvel ensemble obtenue (dôme + poche+ moyens de distribution) dans le boîtier ;
e₁) on fixe de façon étanche ce nouvel ensemble par sa partie dôme à l'extrémité supérieure du boîtier ;
f₁) lorsque les moyens de distribution comprennent une valve, on introduit un gaz sous pression entre la poche et le boîtier.

Dans le cas où les moyens de distribution comprennent alors une pompe à reprise d'air faible ou nulle munie d'un rebord annulaire de fixation au moins extérieurement en matière plastique, il est avantageux en fabrication de série d'effectuer la fixation de cette pompe au dôme - c'est-à-dire l'opération (a₁) - en même temps que la fixation de la jupe ou dôme par moulage. Le processus de moulage direct déjà décrit pour la pièce (dôme + jupe) est modifié en ce que la cavité annulaire de moulage définissant le dôme comprend le pourtour du rebord annulaire de la pompe. Les outillages contenant la pompe et la protégeant de l'échauffement du moulage sont un outillage inférieur à cavité centrale surmontée d'un rebord supportant ledit rebord de façon étanche, et un outillage de fond de matrice coiffant la pompe et s'appuyant sur le rebord en complétant l'étanchéité vis à vis de la matière plastique fondue. La liaison obtenue entre dôme et rebord de la pompe est soit une soudure si les matières plastiques concernées sont de même nature, soit un collage à adhérence intime, sans refusion, assurant cependant, comme on l'a vérifié, une bonne étanchéité lorsque les matières plastiques sont dissemblables, par exemple du polypropylène pour l'anneau de la pompe et du PE-HD pour le dôme. Pour améliorer la tenue de cette fixation et la sécurité de l'étanchéité correspondante, il est alors conseillé de munir le rebord annulaire dans sa partie comprise par le moulage d'au moins une fine nervure ou rainure circulaire. Une fois l'ensemble (dôme + jupe + pompe) ainsi obtenu, on poursuit par les opérations (b₁) à (e₁).

Selon une deuxième gamme de fabrication et dans le cas où on utilise un boîtier métallique comportant un corps tubulaire et un fond distincts, par exemple tous deux en fer blanc ou éventuellement en aluminium, on exécute les autres opérations d'assemblage et de conditionnement dans l'ordre suivant :
a₂) on fixe de façon étanche au dôme de la pièce (dôme + jupe) les moyens de distribution comprenant soit une valve, soit une pompe à reprise d'air faible ou nulle;
b₂) on introduit la jupe de l'ensemble obtenu (jupe + dôme + moyens de distribution) dans le corps du boîtier;
c₂) on fixe de façon étanche ledit ensemble par sa partie dôme à l'extrémité supérieure dudit corps de boîtier; puis chez le conditionneur:
d₂) on retourne l'ensemble complexe obtenu et on remplit la jupe, obturée par le dôme et lesdits moyens de distribution du produit à distribuer, par l'extrémité inférieure de cette jupe située en position haute;
e₂) on ferme ladite extrémité de la jupe, qui devient une poche, et on rentre si nécessaire cette extrémité, dans le corps de boîtier;
f₂) on sertit le fond métallique qui est percé d'un trou sur l'extrémité inférieure ouverte du corps métallique;
g₂) lorsque les moyens de distribution comprennent une valve, on introduit un gaz sous pression entre la poche et le boîtier et on bouche le trou du fond métallique.

Comme dans la première gamme de fabrication, dans le cas où les moyens de distribution comprennent une pompe à reprise d'air faible ou nulle portant un rebord annulaire de fixation au moins extérieurement en matière plastique, il est intéressant de réaliser d'abord un dôme en matière plastique moulé à la fois sur la jupe formant l'ébauche de la poche et autour dudit rebord de fixation de la pompe.
Après avoir ainsi réalisé un ensemble (dôme + jupe + pompe), on poursuit par les opérations (b₂) et (c₂), puis habituellement chez le conditionneur par les mêmes opérations (d₂) à (g₂).

On peut aller plus loin dans le cas du préassemblage par moulage et réaliser directement un ensemble (dôme + jupe + pompe + corps tubulaire métallique), ce qui remplace alors le moulage élémentaire (dôme + jupe) et les opérations (a₂) à c₂).

Les outillages de moulage sont alors du même type que ceux décrits pour la variante de la deuxième gamme de fabrication, avec les modifications suivantes:
il y a un double poinçon concentrique permettant la mise en place de la jupe de la poche et de la jupe du corps tubulaire métallique et le démoulage, et la cavité annulaire de moulage entoure un bord roulé préparé à l'extrémité supérieure du corps tubulaire métallique, la liaison du dôme étant à ce niveau réalisée par remplissage de l'intérieur et de l'extérieur de ce bord. Ce bord roulé ou plié n'est pas fermé et peut être beaucoup moins serré qu'un bord roulé pour sertissage, ce qui est un avantage de facilité de fabrication et de souplesse.

L'ensemble complexe alors obtenu est alors prêt pour les opérations de conditionnement (d₂) à (f₂).

Outre les moulages d'ensembles de pièces ou "sous-ensembles de distributeurs" déjà décrits, différentes méthodes de fixation de la pièce (dôme+jupe) peuvent être utlisées et seront décrites à propos des exemples et des dessins qui les illustrent. Le mode de fermeture de l'extrémité inférieure pour donner une poche est important pour faciliter la rentrée de la poche dans le boîtier, il sera aussi expliqué.

L'invention a aussi pour objet une pièce préassemblée pour distributeur à poche, obtenable par le procédé décrit ci-dessus, comprenant un dôme annulaire en matière plastique moulée et une poche souple étanche fixée audit dôme, ce dôme comprenant une portion supérieure annulaire permettant la fixation étanche de moyens de distribution et une portion inférieure annulaire comportant une tubulure inférieure intérieure annulaire fixée de façon étanche à ladite poche ainsi que, entourant cette tubulure, une gorge annulaire permettant la fixation du dôme sur un boîtier, caractérisé en ce que ladite poche souple étanche est remplacée par une jupe ouverte à son extrémité inférieure et formant l'ébauche de ladite poche, et en ce que ladite tubulure inférieure intérieure est fixée par moulage ou par soudage sur 5 à 20 mm de hauteur de l'extrémité supérieure de ladite jupe.

De préférence, le dôme annulaire est en polyoléfine et la jupe est en complexe comprenant une couche barrière et des couches superficielles en polyoléfine compatible avec la polyoléfine du dôme et est enchâssée par moulage dans ladite tubulure.

L'invention a encore pour objet un distributeur qui peut aussi être obtenu par le procédé précédent, ce distributeur comprenant un boîtier surmonté d'un dôme annulaire en matière plastique moulée qui comprend lui-même une portion supérieure annulaire permettant la fixation étanche de moyens de distribution et une tubulure inférieure intérieure annulaire fixée de façon étanche à une poche souple étanche ainsi que, entourant cette tubulure, une gorge annulaire, ce distributeur comportant également une valve ou une pompe à reprise d'air faible ou nulle fixée à ladite portion supérieure annulaire et ledit boîtier ayant son extrémité supérieure fixée à ladite gorge annulaire, caractérisé en ce que ladite poche étanche est remplacée par une jupe dont l'extrémité inférieure est ouverte, est destinée à être remplie par son extrémité inférieure, et en ce que ladite tubulure est fixée par moulage ou par collage sur 5 à 20mm de hauteur de l'extrémité supérieure de ladite jupe, et en ce que ledit boîtier est métallique et porte à son extrémité supérieure un bord roulé, ladite gorge annulaire étant circulaire et s'appuyant sur ledit bord roulé en lui étant fixée de façon étanche.

En particulier, le boîtier est en fer blanc et comprend un corps tubulaire et un fond distinct, le fond étant à sertir sur le corps tubulaire après remplissage de la jupe par son extrémité inférieure ouverte et fermeture étanche de cette extrémité.

### EXEMPLES

La figure 1 représente une pièce préassemblée (dôme+jupe) en coupe axiale.
La figure 2 représente un distributeur obtenu à partir de cette pièce (dôme+jupe), en coupe axiale également.
Les figures 3 et 4 représentent les contours de deux fermetures d'extrémité de la jupe, en coupe perpendiculaire à laxe.
Les figures 5 à 7 représentent différents modes de laision étanche du dôme et de l'extrémité haute d'un boîtier métallique, en demi-coupe axiale.
La figure 8 représente une pièce (dôme+jupe), dont le dôme est muni sur sa face envers d'un insert formant barrière pour les parfums, en demi-coupe axiale.
La figure 9 représente l'assemblage d'une pièce (dôme+jupe) et de l'extrémité haute d'un boîtier en matière plastique, en demi-coupe axiale.
La figure 10 représente un distributeur à boîtier métallique dont le fond est à sertir, correspondant à la troisième gamme de fabrication décrite, en coupe axiale partielle.
La figure 11 représente un assemblage d'une pièce (dôme+jupe) et de l'extrémité haute d'un boîtier métallique, la jupe et le dôme étant assemblés par moulage, en coupe axiale.
La figure 12 représente une pièce (dôme+jupe) assemblée par collage, en coupe axiale.
La figure 13 représente la tubulure intérieure d'un dôme munie de moyens de répartition de la colle, en demi-coupe axiale.
la figure 14 représente un distributeur obtenu à partir de la pièce (dôme + jupe) de la figure 12, en coupe axiale.
La figure 15 représente le contour de la soudure en étoile triangulaire de la poche du distributeur précédent, vue en bout.

### EXEMPLE 1

La pièce (dôme + jupe) de la figure 1 comprend un dôme 2 en polyéthylène haute densité (PE.HD) moulé sur la portion d'extrémité supérieure 3 d'une jupe métalloplastique 4 de diamètre extérieur 35 mm et d'épaisseur 0,28 mm comprenant 5 couches, soit en allant de l'extérieur vers l'intérieur:
- 1 couche en PE.BD blanc (additionnée de poudre d'oxyde de titane) d'épaisseur 90 µm;
- 1 couche d'adhésif copolymère à base d'EAA de 30 µm;
- 1 couche d'aluminium d'épaisseur 40 µm;
- 1 nouvelle couche du même adhésif de 30 µm;
- 1 couche intérieure de PE moyenne densité d'épaisseur 90 µm.

L'extrémité supérieure 3 de la jupe 4 a été emprisonnée par le moulage dans une tubulure intérieure 5 du dôme 2, de diamètre extérieur 36,3 mm, sur une hauteur de 13 mm, ses couches intérieure et extérieure étant de ce fait partiellement refondues et soudées et le recouvrement de matière plastique du dôme 2 étant de 0,8 mm du côté extérieure et de 1,5 mm du côté intérieur.
Cette disposition assure au haut de la jupe fermée en poche une rigidité suffisante pour que l'ouverture de cette poche demeure lors des dernières distributions de produit.

La partie dôme 2 comprend à l'extérieur de sa tubulure intérieure 5 une gorge hémicirculaire 6, de rayon 1,5 mm en section axiale et de diamètre moyen 42 mm, le diamètre extérieur du dôme 2 étant de 45 mm.

Le dôme 2 comprend à son extrémité supérieure un renflement extérieur 7 de diamètre extérieur 20 mm permettant le sertissage d'une coupelle métallique de valve ou de pompe de distribution.

### EXEMPLE 2

On a utilisé la pièce (dôme + jupe) 1 pour fabriquer un distributeur à poche 8 (figure 2) selon le procédé de la première gamme de fabrication. L'extrémité inférieure 9 de la jupe 4 a été fermée par soudage en arc, cette extrémité étant repliée selon une forme doublée demi-circulaire 10 comme représenté sur le schéma de la figure 4 et pincée sur 6 mm de haut par le soudage. Cette disposition donne une extrémité soudée 12 de la poche 13 de forme incurvée mais de même diamètre que la jupe 4 et ne présentant pas de difficulté d'introduction dans le boîtier 11. Après soudage, on a affranchi la soudure 12 d'environ 2 mm, éliminant ainsi sa surlongueur d'extrémité extérieure non soudée.

La figure 3 représente de la même façon que la figure 4 un autre mode de repliage dit "en soufflet" 14 procurant le même avantage de non élargissement de l'extrémité de la poche, la fermeture de l'extrémité se faisant alors par collage, ou par soudage, celui-ci étant plus délicat que dans le soudage en arc.

Le boîtier 11 du distributeur 8 est en aluminium d'épaisseur du corps cylindrique 0,35 mm et d'ouverture ou gorge 15 de diamètre intérieur 36,5 mm surmontée d'un bord roulé 16 sur environ 150° de rayon extérieur 1,3 mm. La fixation du dôme 2 au bord roulé 16, après la fermeture de la poche 13 et son introduction dans le boîtier 11 a été faite par oxydation de surface de la gorge circulaire 6 du dôme 2 (traitement Corona) et collage à la colle cyanoacrylique de cette gorge 6 emboîtée sur le bord roulé 16 et maintenue en appui un peu plus d'1 minute pendant le séchage de la colle.
D'autres méthodes connues de traitement de surface de la gorge en matière plastique peuvent être employées, par exemple un traitement à la flamme ou avec une électrode de forme (effet Corona).
On a serti avec un joint d'étanchéité la coupelle métallique de fixation 17 d'un moyen de distribution 18, ici coiffé d'un poussoir-diffuseur 19, sous le renflement 7 de l'extrémité supérieure du dôme 2. Lorsque ce moyen 18 est une valve de sortie du produit, l'intervalle annulaire 20 entre le boîtier 11 et la poche 13 est rempli d'un gaz sous pression et le bouchon étanche 21 est ensuite remis en place. Lorsque le moyen 18 est une pompe sans reprise d'air, il n'y a pas besoin de gaz propulseur et la mise de l'extérieur de la poche 13 à la pression atmosphérique est suffisante, ce qui simplifie le conditionnement. Dans le cas présent, on supprime le bouchon 21, et le fond 22 du boîtier pourvu d'un orifice de passage de l'air quelconque n'a plus qu'un rôle de protection de la poche, non nécessaire pour le fonctionnement de la distribution.

### EXEMPLE 3

La fixation du dôme 2 de la pièce préfabriquée (dôme + jupe) 1 au boîtier est typiquement faite par le fabricant d'emballage. Diverses méthodes sont utilisables en fabrication de série. Les méthodes qui concernent les boîtiers métalliques, typiquement en aluminium ou en fer-blanc d'épaisseur 0,2 mm à 0,6 mm, les distributeurs étant comme on l'a déjà vu pressurisés ou non, sont commentés ci-après en relation avec les figures 5 à 7.

La figure 5 représente la fixation d'un dôme 2 muni d'une jupe 4, de même géométrie que dans les deux premiers exemple, sur un boîtier 11 identique au boîtier de la figure 2, à l'aide d'une pièce annulaire de liaison 23 compatible à la fois avec la matière plastique du dôme 2 - ici du PE.HD - et le métal du boîtier 11 - ici de l'aluminium. Cette pièce 23 moulée d'épaisseur 0,2 mm est en complexe contenant la même polyoléfine que celle du dôme 2, c'est-à-dire du PE, et de l'EAA; son bord extérieur est encliqueté sur l'extrémité du bord roulé 16, et après la mise en place de la pièce 1, le dôme 2 venant s'appliquer par sa gorge circulaire 6 sur la pièce de liaison 23, le soudage est effectué par l'une des méthodes suivantes: par induction haute fréquence, par rotation, ou encore par ultra-sons en modifiant la forme du dôme pour l'appui du transducteur ultra-sonore.

Sur la figure 6, on voit que le dôme 2, mis en place par sa gorge circulaire 6 sur le bord roulé 16 du boîtier 11, a une extrémité de gorge circulaire 6 dépassant d'environ 1 mm l'extrémité du bord roulé 16, sans obstruer l'intérieur de ce bord roulé 16. Par injection annulaire de matière plastique de même nature que celle du dôme, ici du PE, on remplit au moins partiellement la cavité intérieure du bord roulé 16 en faisant fondre partiellement la lèvre extérieure 24 du dôme bordant l'extrémité de la gorge circulaire 6, cette lèvre 24 ayant à cet endroit 1 mm d'épaisseur. On obtient une liaison soudée étanche de bonne qualité. De façon générale, l'extrémité 24 du dôme 2 ainsi solidarisée par le moulage doit venir au voisinage de l'extrémité du bord roulé, soit moins de 0,5 mm avant cette extrémité ou un peu plus loin laissant au moins 1 mm de passage vers l'intérieur du bord roulé 16.

Le mode de fixation de la figure 7 utilise une pièce annulaire de forme 25 en matière plastique de même nature que celle du dôme 2, dont le haut n'est pas représenté, cette pièce 25 étant mise en place sur l'extrémité du boîtier rétreinte 26 avant le roulage de son bord d'extrémité. Cette pièce 25, ici en PE comme le dôme 2, comporte une base 27 s'appuyant sur l'épaule 26 du boîtier 11, une portion supérieure 28 qui va être sertie comme représenté par le roulage du bord d'extrémité supérieure du boîtier, ainsi que une ou plusieurs surfaces, ici les deux surfaces 29 et 30, venant au contact de la jupe extérieure 31 du dôme 2. Les mises en place de la pièce de forme 25, du bord roulé 16 et du dôme 2 étant faites, la fixation étanche est effectuée par soudage par rotation des portées annulaires 29 et 30 contre la portion annulaire 31 du dôme 2. La fixation peut aussi être faite en soudage par induction HF ou par ultra-sons.

### EXEMPLE 4

La géométrie extérieure de la pièce préassemblée 101 (figure 8) est la même que celle de la pièce 1, mais la surface envers 32 de son dôme 102 a été munie lors du moulage de ce dôme 102 sur la jupe 4 d'une rondelle annulaire 33 à effet barrière. Cette rondelle 33 est soudée au dôme 102 par une grande face 34 et retenue à sa base par un petit bourrelet annulaire de matière plastique 35. Elle a en général des couches de surface en polyoléfine compatible avec la polyoléfine du dôme et une couche intermédiaire en A1 ou en matière plastique barrière. On utilise ici pour la rondelle 33 le complexe métalloplastique d'épaisseur 0,28 mm du premier exemple.

### EXEMPLE 5

Le boîtier 110 de la figure 9 est en matière plastique, ici du PE.HD d'épaisseur 0,6 mm dans sa partie cylindrique. Ce boîtier moulé présente à son extrémité supérieure 116 une tubulure 111 de section axiale rectangulaire qui vient s'emboîter avec serrage entre la tubulure intérieure 115 et une rainure annulaire 114 du dôme 112, la tubulure 111 s'appliquant par son extrémité horizontale contre le fond de la rainure 114. La fixation est faite de préférence en soudage par rotation, elle peut aussi être réalisée par collage. La surface annulaire horizontale 113 et l'extrémité de la lèvre extérieure 117 du dôme 102 peuvent également intervenir dans cette fixation.

### EXEMPLE 6

La figure 10 illustre le procédé de la troisième gamme de fabrication. La pièce préassemblée 1 est la même que dans les deux premiers exemples, et la fixation de cette pièce 1 à l'extrémité supérieure du boîtier 211 à fond distinct 212, boîtier en fer blanc de diamètre extérieur 47 mm et d'épaisseur 0,3 mm se fait comme celle du deuxième exemple, la jupe 4 n'étant toutefois pas fermée. Un capot 213 est adapté pour protéger les moyens de distribution 18 et 19, et le remplissage se fait en position renversée par l'extrémité ouverte de la jupe 4 dépassant du corps du boîtier 211. On ferme ensuite l'extrémité de la jupe 4, typiquement par l'une des méthodes déjà décrites dans le deuxième exemple, on affranchit l'extrémité fermée et on la rentre dans le corps 211, puis on sertit le fond 212. On pressurise ensuite si nécessaire le distributeur comme déjà décrit.

### EXEMPLE 7

La figure 11 représente un dôme 302 en PE.HD surmoulé sur la portion d'extrémité supérieur 3 d'une jupe métalloplastique 4 identique à la jupe 4 de l'exemple 1. Dans le cas présent, la tubulure intérieure 325 du dôme 302 est moulée sur l'intérieur de l'extrémité 3 de la jupe 4, la tubulure 325 étant renforcée par un épaississement de sa partie haute qui constitue une partie du pourtour de sa gorge annulaire hémicirculaire 6 de fixation sur le boîtier 11.
La disposition évasée de l'extrémité 3 autour de la tubulure 325 résulte de la direction d'injection du PE.HD, cette injection plaquant cette extrémité 3 contre l'outillage annulaire de moulage.
La fixation du dôme 302 au bord roulé du boîtier 11 est effectuée par collage à la colle au cyanoacrylate, de la même façon que dans l'exemple 2. La partie supérieure renflée 70 du dôme 302 permet une fixation des moyens de distribution par dudgeonnage.

### EXEMPLE 8

La figure 12 représente un dôme 312 en polyamide PA 12, dont la tubulure intérieure 335 de diamètre extérieur 34,3 mm est collée sur 12 mm de hauteur à l'intérieur d'une jupe métalloplastique 4 identique aux jupes précédentes. Cette disposition a fait l'objet d'un ensemble d'essais de collage, concernant des dômes de différentes matières:
. PA 12 (= Rilsan Ⓡ )
. PA 6 (= Nylon Ⓡ )
. PE. HD
. PE linéaire

ces dômes étant collés sur des bords roulés d'extrémité supérieure de boîtiers en aluminium, avec des familles de colle:
. une colle au silicone "Rhodorseal 5552" (Ⓡ )
. trois colles au cyanoacrylate:
   N° 406 Loctite (Ⓡ )
   N° 202 Cyanolit (Ⓡ )
   N° 208 Cyanolit (Ⓡ )

Les observations effectuées peuvent être résumées comme suit: les surfaces en matière plastique doivent être de préférence préparées par oxydation superficielle telle que flammage ou effet Corona, et les surfaces en aluminium doivent de préférence être préalablement vernies, ces colles ne donnant pas une adhésion satisfaisante sur l'aluminium nu. La colle au silicone nécessite des temps de pressage de 1 à 2 min et des temps de séchage à l'ambiante supérieurs à 24 h. Les trois colles au cyanoacrylate donnent des résultats voisins: les temps de pressage peuvent être limités à 5 à 10 secondes, et les pièces peuvent être manipulées après 30 secondes à 1 minute à la température ambiante. Ces colles au cyanoacrylate sont donc bien préférables pour l'application industrielle.

Lors de ces essais de collage, on a remarqué que l'introduction bien centrée de la jupe 4 autour de la tubulure 335 du dôme était délicate et qu'il y avait parfois des manques de collage correspondant à un râclage excessif de la colle par l'extrémité de la jupe 4. On a alors après plusieurs essais réalisé un dôme 322 en PE.HD représenté sur la figure 13 dont la tubulure 345 comporte en partant de son extrémité inférieure: une lèvre souple 346 délimitant avec la surface extérieure cylindrique circulaire 347 de la tubulure 345 une réserve annulaire 348 de hauteur 2,5 mm, puis 5 mm au-dessus de l'extrémité inférieure une portion de surface extérieure tronconique 349 de1/2 angle de cône compris entre 1 et 2); cette portion 349 comportant 2 zones annulaires en creux 350 et 351 de profondeur 0,06 à 0,08 mm, ces zones de hauteurs unitaires 2 mm étant reliées entre elles ainsi qu'à la portion cylindrique 347 par une pluralité de ponts en creux de largeur unitaire 4 mm. La surface extérieure tronconique 349 se prolonge jusqu'au rebord inférieur 326 du dôme 322 correspondant à l'extrémité ouverte de la gorge 6 de fixation sur le boîtier, ce rebord 326 sert de butée et règle l'enfilage de la jupe 4 autour de la tubulure à 14 mm de hauteur. Compte tenu du système de réserves de colle 348, 350 et 351, la jupe 4 est en léger serrage sur la tubulure 345, et on a ici, pour le diamètre intérieur de jupe de 34,45 mm avec une extrémité de tubulure d'entrée 352 progressive: un diamètre de la surface extérieure cylindrique 347 de 34,1 mm, une lèvre souple 346 d'épaisseur 0,15 à 0,2 mm à sa racine et une surface extérieure tronconique 349 se terminant avec un diamètre de 34,5 mm. Les essais avec de la colle cyanoacrylate déposée à l'avance dans la réserve annulaire 348 ont donné des résultats reproductibles et, d'après les essais de décollement de la jupe 4, on obtient une étanchéité fiable au niveau de chacune des zones en creux 350 et 351.

### EXEMPLE 9

On a utilisé une pièce (dôme + jupe) 312 et 4 (figure 14) préassemblée par collage (Exemple 8 et figure 12) pour fabriquer un distributeur à poche 80 selon le procédé de la première gamme de fabrication. Par rapport à l'Exemple 2, on a les différences supplémentaires suivantes:
- le rebord inférieur extérieur 327 du dôme 312, bordant sa gorge annulaire 6 de fixation par collage sur le bord roulé 16 du boîtier 11 en aluminium comporte un petit bord en surplomb 328 permettant l'encliquetage d'un capot de protection non représenté, et une petite jupe ou prolongement 329 masquant la fixation du dôme 312 sur le bord roulé 16;
- comme le montre la figure 15, on a soudé en triangle, ou plus exactement en étoile triangulaire ou à trois branches sensiblement égales, l'extrémité inférieure90 de la jupe 4 avant l'introduction de cette jupe 4 dans le boîtier 11. Cette soudure a été faite au moyen de 3 pinces isolantes et d'une boucle d'induction HF, méthode avec laquelle on obtient un fluage suffisant du PE pour obtenir l'étanchéité au centre de l'étoile. On peut aussi employer les ultrasons. Cette disposition en trois plis souples, rattrapant progressivement la forme cylindrique circulaire du haut de la jupe 4, permet une introduction particulièrement commode de la poche obtenue dans le boîtier du distributeur. Quatre plis ou plus sont aussi possibles.

### AVANTAGES

Des avantages importants ont déjà été indiqués au début de l'exposé de l'invention.

Les essais effectués ont permis de mettre en valeur un autre avantage, particulièrement surprenant et intéressant sur le plan économique. L'emploi du dôme en matière plastique permet de réduire l'importance du rétreint de l'extrémité supérieure du boîtier dans le cas d'un boîtier métallique. On peut alors réduire de façon importante l'épaisseur de la partie cylindrique du boîtier, la seule exigence de résistance à la pression intérieure permettant des épaisseurs de paroi latérale plus faibles que la même exigence associée à l'impératif de résistance du dôme fortement rétreint. Cette réduction d'épaisseur de paroi est typiquement de 20 à 35% relatif.

### APPLICATIONS

L'application du procédé de fabrication de l'invention et des distributeurs à poche correspondants s'étend à la distribution de produits aérosols, de liquides et de crèmes ou gels,dans les domaines pharmaceutique, cosmétologique, hygiénique et alimentaire.

## Revendications

1. Procédé de fabrication et de conditionnement d'un distributeur à poche (8;80) comprenant un boîtier (11;211) surmonté d'un dôme en matière plastique (2;102;112;302;312;322) fixé de façon étanche sur l'extrémité supérieure (3) dudit boîtier (11;211), une poche souple étanche (13) fixée audit dôme, et des moyens de distribution (18,19) fixés à une portion supérieure (7;70) dudit dôme, dans lequel on réalise d'abord par moulage un dôme annulaire (2;102;112;302;312;322) comprenant une portion supérieure annulaire (7;70) permettant la fixation étanche desdits moyens de distribution (18;19) et une portion inférieure annulaire comportant une tubulure inférieure intérieure annulaire (5;115) fixée à ladite poche (13) et, entourant cette tubulure (5;115), une gorge annulaire (6) permettant la fixation du dôme annulaire (2;102;112;302;312;322) sur ladite extrémité supérieure (3) du boîtier (11;211), caractérisé en ce que au lieu de fixer au dôme (2;102;112;302;312;322) une poche souple étanche (13), on fixe à ladite tubulure inférieure intérieure (5;115;325;335;345) de ce dôme sur 5 à 20 mm de hauteur une jupe (4) ouverte à ses deux extrémités formant l'ébauche d'une poche (13), soit par enchâssement de l'extrémité supérieure (3) de ladite jupe (4) dans ladite tubulure inférieure intérieure lors dudit moulage dudit dôme (2;102;112;302), soit par collage de ladite extrémité supérieure (3) de ladite jupe (4) autour de ladite tubulure inférieure intérieure (335;345), obtenant ainsi une pièce préassemblée (dôme+jupe) (1;101;312; et 4), la jupe (4) pouvant être remplie par son extrémité inférieure.

2. Procédé selon la revendication 1, dans lequel on réalise ladite portion supérieure annulaire (7;70) renflée extérieurement, ladite fixation étanche des moyens de distribution (18;19) pouvant alors être faite par sertissage autour de cette portion renflée (7;70).

3. Procédé selon la revendication 1, dans lequel on fixe ladite extrémité supérieure (3) de ladite jupe (4) à ladite tubulure inférieure intérieure (5;115;325;335;345) sur une hauteur de 8 à 15 mm.

4. Procédé selon l'une quelconque des revendications 1 ou 3, dans lequel on enchâsse l'extrémité supérieure (3) de la jupe (4) dans ladite tubulure inférieure intérieure (5;115) dudit dôme (2) par moulage, lors du moulage dudit dôme (2) exécuté dans les conditions suivantes :
- on enfile la jupe (4) autour d'un poinçon, son extrémité supérieure (3) dépassant dudit poinçon d'une longueur choisie;
- on assemble un outillage intérieur audit poinçon et, autour de ladite jupe (4), des outillages de matrice et des outillages de fond de matrice, tous ces outillages définissant avec ladite extrémité dépassante (3) de ladite jupe (4) un intervalle annulaire correspondant au dôme (2) à réaliser;
- on alimente en matière plastique ledit intervalle annulaire par au moins deux canaux d'injection;
- on obtient par démoulage une dite pièce préassemblée (dôme+jupe) (1;101).

5. Procédé selon la revendication 4, dans lequel ladite matière plastique est une polyoléfine, et dans lequel ladite jupe (4) est métalloplastique avec des couches superficielles en polyoléfine compatibles au moulage avec ladite polyoléfine du dôme.

6. Procédé selon l'une quelconque des revendications 1 à 3, dans lequel on fixe ladite extrémité supérieure (3) de ladite jupe (4) autour de ladite tubulure inférieure intérieure (345) du dôme (322) par collage, la surface à coller de ladite tubulure (345) comportant au moins une zone annulaire en creux de retenue de la colle de profondeur inférieure à 0,15mm, et au moins une des surfaces des deux éléments à coller ensemble (3 et 345) ayant été oxydée avant ce collage par un procédé du groupe constitué par le flammage et l'effet Corona.

7. Procédé selon la revendication 6, dans lequel ladite surface à coller de ladite tubulure (345) comporte au moins 2 zones annulaires en creux (350,351) reliées entre elles par des ponts en creux, lesdites zones (350, 351) ayant chacune une hauteur comprise entre 0,5 et 2,5 mm et une profondeur comprise entre 0,04 et 0,1mm.

8. Procédé selon l'une quelconque des revendications 6 ou 7, dans lequel la ou lesdites zone(s) annulaire(s) en creux (350,351) sont précédées d'une portion d'extrémité de ladite tubulure (345) portant une lèvre annulaire souple inclinée vers le haut (346) servant de réserve de colle, le fond de cette réserve (348) étant relié à la zone annulaire en creux la plus proche (350) par des ponts en creux, l'introduction de ladite jupe(4) autour de ladite tubulure (345) entraînant le resserrement de ladite lèvre souple (346) et une expulsion de la colle vers la ou lesdites zone(s) annulaire(s) en creux (350,351) par les ponts en creux.

9. Procédé selon l'une quelconque des revendications 6 à 8 dans lequel on effectue le collage avec une colle au cyanoacrylate, le dôme annulaire (312,322) étant en polyamide, en polyacarbonate ou en polyacétal, et l'intérieur de ladite jupe (4) étant en PE.

10. Procédé selon l'une quelconque des revendications 1 à 9 dans lequel on exécute les autres opérations d'assemblage et de conditionnement dans l'ordre suivant :
a₁) on fixe de façon étanche au dôme (2;102) de la pièce (dôme+jupe) (1;101) les moyens de distribution (18;19) comprenant soit une valve, soit une pompe à reprise d'air faible ou nulle;
b₁) on retourne l'ensemble obtenu (1 et 18,19) et on remplit la jupe (4) obturée par le dôme (2;102) et par lesdits moyens de distribution (18; 19) du produit à distribuer, par l'extrémité inférieure (9) de cette jupe (4) située en positon haute;
c₁) on ferme ladite extrémité (9) de la jupe, qui devient une poche (13);
d₁) on introduit la poche (13) remplie du nouvel ensemble obtenu (dôme + poche + moyens de distribution) (1 et 18;19) dans le boîtier (11).
e₁) on fixe de façon étanche ce nouvel ensemble (1 et 18;19) par sa partie dôme (2;102) à l'extrémité supérieure (16;116) du boîtier (11;211);
f₁) lorsque les moyens de distribution (18;19) comprennent une valve (18), on introduit un gaz sous pression entre la poche (13) et le boîtier (11;211 et 212).

11. Procédé selon la revendication 10, dans le cas où les moyens de distribution comprennent une pompe à reprise d'air faible ou nulle portant un rebord annulaire de fixation au moins extérieurement en matière plastique, dans lequel on réalise d'abord un dôme en matière plastique (2) moulé à la fois sur la jupe (4) formant l'ébauche de la poche (13) et autour dudit rebord de fixation de la pompe, puis dans lequel on exécute les opérations (b₁) à (e₁).

12. Procédé selon la revendication 4, dans le cas où les moyens de distribution comprennent une pompe à reprise d'air faible ou nulle portant un rebord annulaire de fixation au moins extérieurement en matière plastique, dans lequel ledit intervalle annulaire comprend aussi le pourtour dudit rebord annulaire de la pompe, ladite pompe étant contenue dans des outillages la protégeant de l'échauffement du moulage, lesdits outillages étant un outillage inférieur à cavité centrale surmontée d'un rebord supportant ledit rebord annulaire de la pompe de façon étanche, et un outillage coiffant la pompe et s'appuyant de façon étanche sur ledit rebord annulaire, ladite opération de moulage produisant un dôme en matière plastique moulé de façon étanche à la fois sur ladite jupe (4) formant l'ébauche de poche (13) et autour dudit rebord annulaire de la pompe, et dans lequel les autres opérations d'assemblage et de conditionnement sont exécutées dans l'ordre suivant :
b₁) on retourne la pièce préassemblée (dôme + jupe + pompe) (1 et 18;19) obtenue et on remplit la jupe (4) obturée par le dôme (2;102) et par ladite pompe (18) et son rebord annulaire avec le produit à distribuer, par l'extrémité inférieure de cette jupe (4) située en position haute;
c₁) on ferme ladite extrémité de la jupe, qui devient une poche (13);
d₁) on introduit la poche (13) remplie faisant partie du nouvel ensemble obtenu (dôme + poche + pompe) dans un boîtier (11);
e₁) on fixe de façon étanche ce nouvel ensemble (1 et 18;19) par sa partie dôme (2;102) à l'extrémité supérieure (16;116) du boîtier (11).

13. Procédé selon l'une quelconque des revendications 1 à 9 dans le cas où on utilise un boîtier métallique comportant un corps tubulaire (211) et un fond (212) distincts, et dans lequel on exécute les autres opérations d'assemblage et de conditionnement dans l'ordre suivant :
a₂) on fixe de façon étanche au dôme (2) de la pièce (dôme + jupe) (1) les moyens de distribution (18;9) comprenant soit une valve, soit une pompe à reprise d'air faible ou nulle;
b₂) on introduit la jupe (4) de l'ensemble obtenur (jupe + dôme + moyens de distribution) dans le corps (211) du boîtier;
c₂) on fixe de façon étanche ledit ensemble par sa partie dôme (2) à l'extrémité supérieure (6) dudit corps de boîtier (211);
d₂) on retourne l'ensemble complexe obtenu et on remplit la jupe (4) obturée par le dôme (2) et lesdits moyens (18;19) de distribution (9) par l'extrémité inférieure de cette jupe (4) située en position haute;
e₂) on ferme ladite extrémité de la jupe (4), qui devient une poche (13), et on rentre si nécessaire cette extrémité (9), dans le corps du boîtier (211);
f₂) on sertit le fond métallique (212) qui est percé d'un trou sur l'extrémité inférieure ouverte du corps métallique (211);
g₂) lorsque les moyens de distribution comprennent une valve, on introduit un gaz sous pression entre la poche (13) et le boîtier (211) et on bouche le trou du fond métallique (212).

14. Procédé selon la revendication 13 dans le cas où les moyens de distribution (18;19) comprennent une pompe (18) à reprise d'air faible ou nulle portant un rebord annulaire de fixation au moins extérieurement en matière plastique, dans lequel on réalise d'abord un dôme (2) en matière plastique moulé à la fois sur la jupe (4) formant l'ébauche de la poche (13) et autour dudit rebord de fixation de la pompe (18), ledit moulage remplaçant l'étape (a₂).

15. Procédé selon la revendication 13, dans le cas où les moyens de distribution (18;19) comprennent une pompe à reprise d'air faible ou nulle portant un rebord annulaire de fixation au moins extérieurement en matière plastique, et où l'extrémité supérieure du corps de boîtier (11) porte un bord roulé (16), procédé dans lequel on réalise d'abord un dôme (2) en matière plastique moulé à la fois sur la jupe (4) formant l'ébauche de la poche (13), sur ladite extrémité supérieure du boîtier (16) et autour dudit rebord de fixation de la pompe, puis dans lequel on réalise les opérations (d₂) à (f₂).

16. Procédé selon l'une quelconque des revendications 13 à 15, dans lequel, dans l'étape (e₂), on ferme l'extrémité inférieure (9) de la jupe (4) par repliage en soufflet (14) et collage.

17. Procédé selon l'une quelconque des revendications 13 à 15, dans lequel, dans l'étape (e₂), on ferme l'extrémité inférieure (9) de la jupe (4) par soudage sous une configuration faisant partie du groupe suivant: repliée en soufflet, en arc, ou en étoile triangulaire.

18. Procédé selon l'une quelconque des revendications 12 à 17, dans lequel le boîtier (110) est en matière plastique et dans lequel on fixe le dôme (112) à l'extrémité supérieure (116) de ce boîtier (110) par soudage par rotation.

19. Procédé selon l'une quelconque des revendications 12 à 17, dans lequel le boîtier (11;211) est métallique et comporte à son extrémité supérieure un bord roulé (16), la portion de fixation du dôme (2) sur le boîtier (11; 211) comportant une gorge circulaire (6) s'adaptant sur ce bord roulé (16), et dans lequel on fixe de façon étanche ladite gorge circulaire (6) en matière plastique audit col roulé métallique (16).

20. Procédé selon la revendication 19, dans lequel ladite fixation est réalisée par traitement de surface de ladite gorge circulaire (6) suivi de son collage sur ledit col roulé (16).

21. Procédé selon la revendication 19, dans lequel on dispose entre ledit col roulé (16) et ladite gorge circulaire (6) une pièce de liaison (23) compatible à la fois avec le métal du col roulé (16) et avec la matière plastique du dôme (2), et en ce qu'on effectue ensuite le soudage du dôme (2) et du col roulé (16) du boîtier (11) par un procédé du groupe forme par : le soudage par induction haute fréquence, le soudage par ultra-sons et le soudage par rotation.

22. Procédé selon la revendication 21, dans lequel le boîtier (11) est en aluminium ou alliage et le dôme est en polyoléfine, ladite pièce de liaison (23) étant en matière plastique contenant de l'EAA.

23. Procédé selon la revendication 21, dans lequel la gorge circulaire (6,24) du dôme (2) s'étend jusqu'au voisinage de l'extrémité du bord roulé (16) du boîtier et dans lequel on solidarise le dôme (2) et ledit bord roulé (16) par injection latérale annulaire de matière plastique de même nature que celle du dôme (2).

24. Procédé selon la revendication 21, dans lequel on a disposé autour de l'extrémité supérieure rétreinte (21) du boîtier (11) avant roulage de son bord d'extrémité une pièce annulaire (25) en matière plastique de même nature que celle du dôme (2), cette pièce (25) comportant au-dessus d'une base (27) qui s'appuie sur l'épaule (26) du boîtier (11), une portion supérieure qui sera sertie par le roulé (16) du bord d'extrémité, du boîtier (11), ainsi qu'une ou plusieurs surfaces (29,30) qui viendront au contact du dôme (2;31) lors de la mise en place dudit dôme (2) sur le boîtier, et dans lequel on roule le bord d'extrémité (16) du boîtier (11) autour de ladite portion supérieure (28) de ladite pièce annulaire (25), puis on met en place le dôme (2) sur l'extrémité supérieure (16) du boîtier (11) ainsi préparée et on réalise la fixation du dôme (2) et de ladite portion supérieure (28) de ladite pièce annulaire (25) par soudage par rotation.

25. Procédé selon l'une quelconque des revendications 1 à 9, dans lequel le dôme (2) est en polyoléfine, et dans lequel la jupe (4) ébauche de poche (13) est en complexe comprenant une couche barrière et des couches de surface en polyoléfine compatible avec la polyoléfine du dôme (2).

26. Procédé selon la revendication 25, dans lequel la surface envers (32) du dôme (102) est munie d'une rondelle annulaire barrière (33) fixée par le moulage, cette rondelle (33) comportant au moins des couches de surface en polyoléfine compatible avec la polyoléfine du dôme (2) et une couche intermédiaire en aluminium ou en matière plastique barrière.

27. Pièce préassemblée pour distributeur à poche, obtenable par le procédé de l'une quelconque des revendications 1 à 9 et 25 ou 26, comprenant un dôme annulaire (2;102;112;302) en matière plastique moulée et une poche souple étanche (13) fixée audit dôme (2), ce dôme comprenant une portion supérieure annulaire (7;70) permettant la fixation étanche de moyens de distribution (18,19) et une portion inférieure annulaire comportant une tubulure inférieure intérieure annulaire (5;115) fixée de façon étanche à ladite poche (13) ainsi que entourant cette tubulure (5;115), une gorge annulaire (6) permettant la fixation du dôme (2;102;112;302) sur un boîtier (11;110;211), caractérisé en ce que ladite poche souple étanche (13) est remplacée par une jupe (4) ouverte à son extrémité inférieure et formant l'ébauche de ladite poche (13), et en ce que ladite tubulure inférieure intérieure (5;115) est fixée par moulage ou par soudage sur 5 à 20 mm de hauteur de l'extrémité supérieure (3) de ladite jupe (4).

28. Pièce préassemblée selon la revendication 27, caractérisé en ce que le dôme annulaire (2) est en polyoléfine et en ce que ladite jupe (4) est en complexe comprenant une couche barrière et des couches superficielles en polyoléfine compatible avec la polyoléfine du dôme (2) et est enchâssée par moulage dans ladite tubulure (5;115).

29. Distributeur (8;80), obtenable par le procédé de l'une quelconque des revendications 1 à 9 et 25 ou 26, ce distributeur comprenant un boîtier (11;211) surmonté d'un dôme annulaire (2;102;112;302;312;322) en matière plastique moulée qui comprend lui-même une portion supérieure annulaire (7;70) permettant la fixation étanche de moyens de distribution (18) et une tubulure inférieure intérieure annulaire (5;115) fixée de façon étanche à une poche souple étanche (13), ainsi que, entourant cette tubulure (5;115), une gorge annulaire (6), ce distributeur (8;80) comportant également une valve ou une pompe (18) à reprise d'air faible ou nulle fixée à ladite portion supérieure annulaire (7;70) et ledit boîtier (11;211) ayant son extrémité supérieure (18) fixée à ladite gorge annulaire (6), caractérisé en ce que ladite poche étanche (13) est remplacée par une jupe (4) dont l'extrémité inférieure est ouverte, est destinée à être remplie par son extrémité inférieure et fermée après remplissage, en ce que ladite tubulure (5;115) est fixée par moulage ou par collage sur 5 à 20 mm de hauteur de l'extrémité supérieure (3) de ladite jupe (4), et en ce que ledit boîtier (11;211) est métallique et porte à son extrémité supérieure (16) un bord roulé (16), ladite gorge annulaire (6) étant circulaire et s'appuyant sur ledit bord roulée (16) en lui étant fixé de façon étanche.

30. Distributeur selon la revendication 29, dont le boîtier (211) est en fer blanc et comprend un corps creux tubulaire (211) et un fond (212) distinct, le fond (212) étant à sertir sur le corps (211) après remplissage de la jupe (4) par son extrémité inférieure ouverte et fermée étanche de cette extrémité.

## Patentansprüche

1. Verfahren zum Herstellen und Bestücken eines Beutelspenders (8; 80), bestehend aus:
einem Behälter (11; 211), der von einer Plastikkuppel (2; 102; 112; 302; 312; 322) abgedeckt ist, die am oberen Ende (3) des Behälters (11; 211) dicht befestigt ist, einem an der Kuppel befestigten geschmeidigen dichten Beutel, und Spendereinrichtungen (18, 19), die an einem oberen Bereich (7; 70) der Kuppel befestigt sind,
bei dem zunächst durch Ausformen eine ringförmige Kuppel (2; 102; 112; 302; 312; 322) geschaffen wird, die einen oberen ringförmigen Bereich (7; 70), der die dichte Befestigung der Spendereinrichtungen (18; 19) zuläßt und einen unteren ringförmigen Bereich aufweist, mit einem ringförmigen inneren unteren Stutzen (5; 115), der an dem Beutel (13) befestigt ist und, diesen Stutzen (5; 115) umgebend, einen ringförmigen Hals (6) aufweist, durch den die Befestigung der ringförmigen Kuppel (2; 102; 112; 302; 312; 322) mit dem oberen Rand (3) des Behälters (11; 211) ermöglicht ist,
**dadurch gekennzeichnet**,
daß anstelle des Befestigens eines geschmeidigen dichten Beutels (13) an der Kuppel (2; 102; 112; 302; 312; 322) an dem inneren unteren Stutzen dieser Kuppel auf einer Höhe von 5-20 mm eine an ihren beiden Enden offene Schürze (4) befestigt ist, die den Rohling des Beutels entweder beim Ausformen der Kuppel (2; 102; 112; 302) durch Einfassen des oberen Endes (3) der Schürze (4) in den inneren unteren Stutzen, oder durch Kleben des oberen Endes (3) der Schürze (4) um den inneren unteren Stutzen (335; 345), wodurch ein vorgefertigter Teil (Kuppel + Schürze) (1; 101; 312; und 4) erhalten wird, wobei die Schürze (4) bis zum unteren Ende gefüllt werden kann.

2. Verfahren nach Anspruch 1, bei dem der obere ringförmige Bereich (7; 70) äußerlich wulstig ausgeführt wird, wobei die dichte Befestigung der Spendereinrichtungen (18; 19) mittels einer Bördel-Verbindung um diesen wulstigen Bereich (7; 70) erhalten werden kann.

3. Verfahren nach Anspruch 1, bei dem das obere Ende (3) der Schürze (4) auf einer Höhe von 8-15 mm an dem inneren unteren Stutzen (5; 115; 325; 335; 345) befestigt wird.

4. Verfahren nach einem der Ansprüche 1 oder 3, bei dem das obere Ende (3) der Schürze (5) in dem inneren unteren Stutzen (5; 115) der Kuppel (2) durch Ausformung eingefaßt wird, wobei das Ausformen der Kuppel (2) unter den nachfolgenden Bedingungen ausgeführt wird:
- Auffädeln der Schürze (4) auf einen Dorn, wobei das obere Ende (3) die gewählte Länge des Dorns überschreitet;
- Anordnen einer inneren Ausstattung an dem Dorn und um die Schürze (4) herum, die Mantelausstattung und die Bodenausstattung des Mantels, wobei diese Ausstattungen mit dem überstehenden Ende (3) der Schürze (4) einen an der Kuppel (2) entsprechend zu erzeugenden Zwischenraum bilden;
- Füllen des ringförmigen Zwischenraums mit wenigstens zwei Spritzkanülen mit Plastik;
- Erhalten eines vorgefertigten Teiles (Kuppel + Schürze) (1; 101) durch Ausformung.

5. Verfahren nach Anspruch 4, bei dem das Plastik ein Polyolefin ist, und bei dem die Schürze (4) aus Metallplastik mit Oberflächenrändern aus Polyolefin besteht, das formgleich mit dem Polyolefin der Kuppel ist.

6. Verfahren nach einem der Ansprüche 1-3, bei dem das obere Ende (3) der Schürze (4) um den inneren unteren Stutzen (345) der Kuppel (322) mittels Klebung befestigt wird, wobei die Klebeoberfläche des Stutzens (345) zum Zurückhalten des rückfließenden Klebstoffes zumindest einen tieferliegenden ringförmigen Bereich aufweist, der tiefer als 0,15 mm ist, und
zumindest eine der beiden zu klebenden Oberflächen (3 und 345) nach dem Kleben mit einem Verfahren aus der Gruppe oxidiert wird, die sich aus Flammung und Corona-Efekt zusammensetzt.

7. Verfahren nach Anspruch 6, bei dem die Klebeoberfläche des Stutzens (345) zumindest zwei tieferliegende ringförmige Bereiche (350, 351) aufweist, die mittels zwischen ihnen tieferliegenden Stegen geschaffen werden, wobei jeder der Bereiche (350, 351) eine Höhe zwischen 0,5 und 2,5 mm und eine Tiefe zwischen 0,04 und 0,1 mm aufweist.

8. Verfahren nach einem der Ansprüche 6 oder 7, bei dem die tieferliegende(n) ringförmige(n) Zone(n) (350, 351) aus einem Endabschnitt des Stutzens (345) hervorgeht (hervorgehen), der eine ringförmige biegsame Lippe aufweist, die nach oben geneigt ist und als Klebstoff-Aufnahmevorrichtung dient, wobei der Boden dieser Aufnahmevorrichtung (348) an den nächstgelegenen tieferliegenden ringförmigen Bereich (350) mittels tieferliegendem Steg angebunden ist, wobei
das Aufsetzen der Schürze (4) auf den Stutzen (345) den Einschluß der biegsamen Lippe mitnimmt und ein Austreten des Klebers über die tieferliegenden Stege in Richtungen der ringförmigen tieferliegenden Zone(n) erfolgt.

9. Verfahren nach einem der Ansprüche 6-8, bei dem die Klebung mittels eines Zyanacrylat-Klebers durchgeführt wird, wobei die ringförmige Kuppel (312, 322) aus Polyamid, Polyacarbonat oder Polyacetal und das Innere der Schürze (4) aus PE besteht.

10. Verfahren nach einem der Ansprüche 1-9, bei dem die weiteren Verfahrensschritte des Anordnungbauens und des Bestückens in der folgenden Folge durchgeführt werden:
a₁) dichtes Befestigen der Spendereinrichtungen (18; 19), die entweder ein Ventil oder eine wenig oder keine Luft rückführende Pumpe aufweisen, an der Kuppel (2; 102) des Teiles (Kuppel + Schürze);
b₁) Umdrehen der erhaltenen Anordnung (1 und 18, 19) und Füllen der Schürze (4), die durch die Kuppel (2; 102) und durch die Spendereinrichtungen (18; 19) des Spenders geschlossen ist, über das untere Ende (9) der Schürze (4), das sich in einer oben liegenden Lage befindet;
c₁) Schließen des Endes (9) der Schürze, wodurch ein Beutel (13) erhalten wird;
d₁) Einführen des gefüllten Beutels (13) der neu erhaltenen Anordnung (Kuppel + Beutel + Spendereinrichtungen ) (1 und 18; 19) in den Behälter (11);
e₁) dichtes Befestigen dieser neuen Anordnung (1 und 18; 19) mit seinem Kuppelbereich (2; 102) an dem oberen Ende (16; 116) des Behälters (11; 211);
f₁) Einführen eines Gases unter Druck zwischen den Beutel (13) und den Behälter (11; 211 und 212), wenn die Spendereinrichtungen (18; 19) ein Ventil (18) enthalten.

11. Verfahren nach Anspruch 10, bei dem, in dem Fall, daß die Spendereinrichtung eine wenig oder keine Luft rückführende Pumpe enthält, die zumindest außen von einem ringförmigen Halte-Kragen aus Plastik getragen wird, zunächst die Plastikkuppel (2) gebildet wird, die in dem Fall über die Schürze (4) und um den Halte-Kragen der Pumpe geformt ist, wodurch der Rohling des Beutels (13) ausgebildet wird, wonach dann die Verfahrensschritte (b₁) bis (e₁) ausgeführt werden.

12. Verfahren nach Anspruch 4, bei dem in dem Fall, daß die Spendereinrichtungen eine nur wenig oder keine Luft rückführende Pumpe enthalten, die zumindest außen von einem ringförmigen Halte-Kragen aus Plastik getragen wird, der ringförmige Zwischenraum ebenfalls den Umfang des ringförmigen Kragens der Pumpe aufnimmt, wobei die Pumpe in der Schutzausrüstung für die Wärmeformung enthalten ist, wobei die Ausrüstungen aus einer unteren Ausrüstung eines Mittelraumes bestehen, der von einem Kragen abgedeckt ist, der in dichter Weise den ringförmigen Kragen der Pumpe trägt, und aus einer die Pumpe abdeckenden Ausrüstung bestehen, die sich dicht auf dem ringförmigen Kragen abstützt, wobei mit dem Formungsschritt, in dem Fall auf der Schürze (4) und um den ringförmigen Kragen der Pumpe, eine dichte Plastikkuppel hergestellt wird, wodurch der Rohling des Beutels (13) gebildet wird, und bei dem die anderen Verfahrensschritte des Anordnens und des Bestückens in der nachfolgenden Folge ausgeführt werden:
b₁) Umdrehen des erhaltenen vorgefertigten Teiles (Kuppel + Schürze + Pumpe) (1 und 18; 19) und Füllen der Schürze (4), die durch die Kuppel (2; 102) und die Pumpe (18) und seinen ringförmigen Kragen mit dem Spender verschlossen ist, über das untere Ende der Schürze (4), das sich in hochstehender Lage befindet;
c₁) Schließen des Endes der Schürze, wodurch ein Beutel (13) erhalten wird;
d₁) Einführen des gefüllten Beutels (13), der einen Teil der neu erhaltenen Anordnung (Kuppel + Beutel + Pumpe) ergibt, in einen Behälter (11);
e₁) dichtes Befestigen der neuen Anordnung (1 und 18; 19) an seinem Kuppelbereich (2; 102) mit dem oberen Ende (16; 116) des Behälters (11).

13. Verfahren nach einem der Ansprüche 1-9, bei dem in dem Fall, daß ein metallischer Behälter verwendet wird, der einen röhrenförmigen Korpus (211) und einen verschiedenen Boden (212) enthält, die weiteren Verfahrensschritte des Anordnens und Bestückens in der nachfolgenden Folge durchgeführt werden:
a₂) dichtes Befestigen der Spendereinrichtungen (18; 19), die entweder aus einem Ventil oder einer wenig oder keine Luft rückführenden Pumpe bestehen, an der Kuppel (2) des Teiles (Kuppel + Schürze) (1);
b₂) Einführen der Schürze (4) der erhaltenen Anordnung (Schürze + Kuppel + Spendereinrichtungen) in den Korpus (211) des Behälters;
c₂) dichtes Befestigen der Anordnung mit seinem Kuppelbereich (2) an dem oberen Rand (6) des Korpus des Behälters (211);
d₂) Umdrehen der erhaltenen umfassenden Anordnung und Füllen der Schürze (4), die durch die Kuppel (2) und die Spendereinrichtungen (18, 19) geschlossen ist, an dem unteren Ende der Schürze (4), das sich in hochstehender Stellung befindet;
e₂) Schließen des Endes der Schürze (4), wodurch ein Beutel (13) erhalten wird und, falls notwendig, Hineinschieben dieses Endes (9) in den Korpus des Behälters (211);
f₂) Umbördeln des metallischen Bodens (212), der von einem Loch durchbohrt ist, über das untere offene Ende des metallischen Korpus (211);
g₂) Einfüllen eines Gases unter Druck zwischen den Beutel (13) und den Behälter (211) und Abdichten des Loches des metallischen Bodens (212), wenn die Spendereinrichtungen ein Ventil enthalten.

14. Verfahren nach Anspruch 13, bei dem in dem Fall, daß die Spendereinrichtungen (18; 19) eine nur wenig oder keine Luft rückführende Pumpe (18) enthalten, die von einem ringförmigen Halte-Kragen getragen wird, der zumindest äußerlich aus Plastik besteht,
zunächst eine Kuppel (2) aus Plastik hergestellt wird, die in dem Fall über die Schürze (4) und um den Halte-Kragen der Pumpe (18) geformt wird, wodurch der Rohling des Beutels (13) gebildet wird, wobei diese Formung den Schritt (a₂) ersetzt.

15. Verfahren nach Anspruch 13, bei dem in dem Fall, daß die Spendereinrichtungen (18; 19) eine nur wenig oder keine Luft rückführende Pumpe enthalten, die von einem ringförmigen Halte-Kragen getragen wird, der zumindest außen aus Plastik besteht, und bei dem der obere Rand des Korpus des Behälters (11) einen gerollten Kragen (16) trägt,
zunächst eine Kuppel (2) aus Plastik hergestellt wird, die in dem Fall über die Schürze (4) über den hochstehenden Rand des Behälters (16) und um den Halte-Kragen der Pumpe geformt wird, wodurch der Rohling des Beutels (13) gebildet wird,
wonach die Verfahrensschritte (d₂ bis f₂) durchgeführt werden.

16. Verfahren nach einem der Ansprüche 13-15, bei dem in dem Schritt (e₂) das untere Ende (9) der Schürze (4) mittels eines Zwickeleinsatzes (14) und Klebung verschlossen wird.

17. Verfahren nach einem der Ansprüche 13-15, bei dem in dem Schritt (e₂) das untere Ende (9) der Schürze (4) mittels Schweißens unter einer Bedingung durchgeführt wird, die aus der nachfolgenden Gruppe ausgewählt ist: Ergänzung mit einem Zwickel, einem Kreisbogen oder mit einem dreieckigen Stern.

18. Verfahren nach einem der Ansprüche 12-17, bei dem der Behälter (11) aus Plastik besteht und bei dem die Kuppel (112) an dem oberen Ende (116) des Behälters (110) mittels Rotationsschweißen befestigt wird.

19. Verfahren nach einem der Ansprüche 12-17, bei dem der Behälter (11; 211) aus Metall besteht und an seinem oberen Ende einen gerollten Kragen (16) aufweist, wobei der Befestigungsbereich der Kuppel (2) auf dem Behälter (11; 211) einen kreisförmigen Hals (6) aufweist, der über diesen gerollten Kragen (16) angepaßt ist, und bei dem der kreisförmige Hals (6) aus Plastik an dem gerollten metallischen Hals (16) dicht befestigt wird.

20. Verfahren nach Anspruch 19, bei dem das Befestigen mittels Oberflächenbehandlung des kreisförmigen Halses (6) nach dessen Klebung auf dem gerollten Hals (16) durchgeführt wird.

21. Verfahren nach Anspruch 19, bei dem zwischen dem gerollten Hals (16) und dem kreisförmigen Hals (6) ein Verbindungselement (23) angeordnet wird, das in dem Fall mit dem Metall des gerollten Halses (16) und mit dem Plastik der Kuppel (2) verträglich ist, und bei dem danach das Schweißen der Kuppel (2) und des gerollten Halses (16) des Behälters (11) mit einem Verfahren aus der Gruppe durchgeführt wird, das besteht aus: Hochfrequenz-Induktionsschweißen, Ultraschallschweißen und Rotationsschweißen.

22. Verfahren nach Anspruch 21, bei dem der Behälter (11) aus Aluminium oder einer Legierung und die Kuppel aus Polyolefin besteht, wobei das Verbindungselement (23) aus Plastik besteht, das EAA enthält.

23. Verfahren nach Anspruch 21, bei dem der kreisförmige Hals (6, 24) der Kuppel (2) bis in die Nachbarschaft des Randes des gerollten Kragens (16) des Behälters ausgebreitet wird, und bei dem die Kuppel (2) und der gerollte Kragen (16) mittels seitlich ringförmigem Einführen von Plastik verbunden wird, das mit dem der Kuppel (2) übereinstimmt.

24. Verfahren nach Anspruch 21, bei dem um das obere verkleinerte Ende (21) des Behälters (11) nach dem Rollen seines Kragens des Endes ein ringförmiges Teil (25) aus dem gleichen Plastik wie das der Kuppel (2) aufgesetzt wird, wobei das Teil (25) unten eine Basis (27) aufweist, die sich auf der Schulter (26) des Behälters (11) abstützt und einen oberen Bereich aufweist, der durch das Gerollte (16) des Kragens des Endes des Behälters (11) eingefaßt wird, sowie einen oder mehrere Oberflächen (29, 30) aufweist, die zum Zeitpunkt des Plazierens der Kuppel (2) auf dem Behälter mit der Kuppel (2; 31) in Berührung geraten, und bei dem der Kragen des Endes (16) des Behälters (11) um den oberen Bereich (28) des ringförmigen Teiles (25) gerollt wird, worauf die so vorbereitete Kuppel (2) auf dem oberen Rand (16) des Behälters (11) plaziert wird und das Befestigen der Kuppel (2) und des oberen Bereiches (28) des ringförmigen Teiles (25) mittels Rotationsschweißen durchgeführt wird.

25. Verfahren nach einem der Ansprüche 1-9, bei dem die Kuppel (2) aus Polyolefin besteht und bei dem die den Beutel (13) bildende Schürze (4) aus einer Grenzschicht und Oberflächenschichten aus Polyolefin, das mit dem Polyolefin der Kuppel (2) übereinstimmt, bestehend zusammengesetzt ist.

26. Verfahren nach Anspruch 25, bei dem die gegenüberliegende Oberfläche (32) der Kuppel (102) mit einer ringförmigen Grenzscheibe (33) versehen ist, die mittels der Formung befestigt ist, wobei die Scheibe (33) zumindest Oberflächenschichten aus Polyolefin, das mit dem Polyolefin der Kuppel (2) übereinstimmt und eine Zwischenschicht aus Aluminium oder einer Plastikbarriere aufweist.

27. Vorgefertigtes Teil für einen Beutelspender, der durch ein Verfahren nach einem der Ansprüche 1-9 oder 25 oder 26 zu erhalten ist, bestehend aus einer ringförmigen Kuppel (2; 102; 112; 302) aus geformtem Plastik und einem dichten geschmeidigen Beutel (13), der an der Kuppel (2) befestigt ist, wobei die Kuppel einen oberen ringförmigen Bereich (7; 70) aufweist, der die dichte Befestigung der Spendereinrichtungen (18, 19) ermöglicht und einen tiefstehenden ringförmigen Bereich aufweist, der einen ringförmigen unteren inneren Stutzen (5; 115) aufweist, der in dichter Weise mit dem Beutel (13) befestigt ist, der also den Stutzen (5; 115) einfaßt, einem ringförmigen Hals (6), der die Befestigung der Kuppel (2; 102; 112; 302) auf einem Behälter (11; 110; 211) zuläßt,
**dadurch gekennzeichnet**,
daß der dichte geschmeidige Beutel (13) von einer Schürze (4) ersetzt ist, die an ihrem unteren Ende offen ist und den Rohling des Beutels (13) bildet und bei dem der innere untere Stutzen (15; 115) mittels Formung oder Verschweißens auf eine Höhe von 5-20 mm mit dem oberen Ende (3) der Schürze (4) befestigt ist.

28. Vorgefertigtes Teil nach Anspruch 27,
dadurch gekennzeichnet,
daß die ringförmige Kuppel (2) aus Polyolefin besteht und bei dem die Schürze (4) vielschichtig ist und eine Grenzschicht und Oberflächenschichten aufweist, die aus Polyolefin, das mit dem Polyolefin der Kuppel (2) übereinstimmt und die durch die Formung mit dem Tubus (5; 115) eingefaßt ist.

29. Spender (8; 80), der durch ein Verfahren nach einem der Ansprüche 1-9 oder 25 oder 26 gebildet wird, wobei der Spender einen Behälter (11; 211) aufweist, der von einer ringförmigen Kuppel (2; 102; 112; 302; 312; 322) aus geformtem Plastik überdeckt wird, das selber einen ringförmigen oberen Bereich (7; 70) aufweist, der die dichte Befestigung der Spendereinrichtungen (18) zuläßt und einen ringförmigen unteren inneren Stutzen (5; 115) aufweist, der an einem dichten geschmeidigen Beutel (13) dicht befestigt ist sowie den Stutzen (5; 115) umgibt, einen ringförmigen Hals (6) aufweist, wobei der Spender (8; 80) entweder ein Ventil oder eine wenig oder keine Luft rückführende Pumpe (18) aufweist, die an dem ringförmigen oberen Bereich (7; 70) befestigt ist und wobei der Behälter (11; 211) mit seinem oberen Ende (18) an dem ringförmigen Hals (6) befestigt ist,
**dadurch gekennzeichnet**,
daß der dichte Beutel (13) durch eine Schürze (4) ersetzt ist, deren unteres Ende geöffnet ist, die dazu bestimmt ist, über das untere Ende gefüllt zu werden, und die nach dem Füllen geschlossen wird, wobei der Stutzen (5; 115) durch Formung oder durch Klebung auf einer Höhe von 5-20 mm mit dem oberen Ende (3) der Schürze (4) befestigt ist, und bei dem der Behälter (11; 211) metallisch ist und an seinem unteren Rand (16) einen gerollten Kragen (16) trägt, der ringförmige Hals (6) kreisförmig ist und sich auf dem gerollten Kragen (16) aufstützt und auf diesem dicht befestigt ist.

30. Spender nach Anspruch 29, dessen Behälter (211) aus Weißblech besteht und einen unteren ringförmigen Korpus (211) und einen verschiedenen Boden (212) aufweist, wobei der Boden (212) über dem Korpus (211) eingefaßt ist, nachdem die Schürze (4) über ihr offenes unteres Ende gefüllt ist und an diesem Ende dicht verschlossen ist.

## Claims

1. A process for the production and packaging of a bag-type dispenser (8; 80) comprising a casing (11; 211) surmounted by a dome (2; 102; 112; 302; 312; 322) of plastics material sealingly fixed on the upper end (3) of said casing (11; 211), a sealed flexible bag (13) fixed to the dome, and dispensing means (18, 19) fixed to an upper portion (7; 70) of said dome, wherein there is firstly produced by moulding an annular dome (2; 102; 112; 302; 312; 322) comprising an upper annular portion (7; 70) permitting sealing fixing of said dispensing means (18; 19) and a lower annular portion comprising a lower annular internal tubular portion (5; 115) fixed to said bag (13) and, surrounding said tubular portion (5; 115), an annular groove (6) permitting fixing of the annular dome (2; 102; 112; 302; 312; 322) on said upper end (3) of the casing (11; 211), characterised in that instead of fixing a sealed flexible bag (13) to the dome (2; 102; 112; 302; 312; 322), a skirt (4) which is open at its two ends an which forms the blank for a bag (13) is fixed to said lower annular internal tubular portion (5; 115; 325; 335; 345) of said dome over a height of from 5 to 20 mm, either by fitting of the upper end (3) of said skirt (4) into said lower internal tubular portion in the operation of moulding said dome (2; 102; 112; 302) of by glueing of said upper end (3) of said skirt (4) around said lower internal tubular portion (335; 345), thus providing a preassembled component (dome + skirt) (1; 101; 312; and 4), wherein the skirt (4) can be filled by way of its lower end.

2. A process according to claim 1 wherein said upper annular portion (7; 70) is produced externally enlarged, wherein said sealing fixing of the dispensing means (18; 19) can then be effected by crimping around said enlarged portion (7; 70).

3. A process according to claim 1 wherein said upper end (3) of said skirt (4) is fixed to said lower internal tubular portion (5; 115; 325; 335; 345) over a height of from 8 to 15 mm.

4. A process according to either one of claims 1 and 3 wherein the upper end (3) of the skirt (4) is fitted in said lower internal tubular portion (5; 115) of said dome (2) by moulding in the operation of moulding the dome (2) which is carried out under the following conditions:
- the skirt (4) is fitted around a punch, its upper end (3) projecting beyond said punch by a selected length;
- an internal tool is assembled to said punch and assembled around said skirt (4) are die tools and die bottom tools, all said tools defining with said projecting end (3) of said skirt (4) an annular space corresponding to the dome (2) to be produced;
- said annular space is supplied with plastics material by way of at least two injection ducts; and
- a said preassembled component (dome + skirt) (1; 101) is obtained by removal from the mould.

5. A process according to claim 4 wherein said plastics material is a polyolefin and wherein said skirt (4) is metalloplastic material with surface layers of polyolefin which are compatible in the moulding operation with said polyolefin of the dome.

6. A process according to any one of claims 1 to 3 wherein said upper end (3) of said skirt (4) is fixed around said lower internal tubular portion (345) of the dome (322) by glueing, the surface to be glued of said tubular portion (345) comprising at least one annular recessed zone for retaining the glue of a depth of less than 0.15 mm, and at least one of the surfaces of the two elements to be glued together (3 and 345) having been oxidised prior to the glueing operation by a process from the group formed by the flaming process and the corona effect process.

7. A process according to claim 6 wherein said surface to be glued of said tubular portion (345) comprises at least two annular recessed zones (350; 351) which are connected together by recessed bridging portions, said zones (350, 351) each being of a height of between 0.5 and 2.5 mm and a depth of between 0.04 and 0.1 mm.

8. A process according to either one of claims 6 and 7 wherein said annular recessed zone or zones (350, 351) are preceded by an end portion of said tubular portion (345) which bears an upwardly inclined flexible annular lip (346) serving as a reserve for glue, the bottom of said reserve (348) being connected to the most closely adjacent recessed annular zone (350) by recessed bridging portions, the operation of introducing said skirt (4) around said tubular portion (345) causing said flexible lip (346) to be squeezed down and resulting in the glue being expelled towards said recessed annular zone or zones (350, 351) by way of the recessed bridging portions.

9. A process according to any one of claims 6 to 8 wherein the glueing operation is effected with a cyanoacrylate glue, the annular dome (312, 322) being of polyamide, polycarbonate or polyacetal, and the interior of said skirt (4) being of PE.

10. A process according to any one of claims 1 to 9 wherein the other assembly and packaging operations are carried out in the following order:
a₁) sealingly fixing to the dome (2; 102) of the component (dome + skirt) (1; 101) the dispensing means (18; 19) comprising either a valve or a pump with a low or zero intake of air;
b₁) turning over the resulting assembly (1 and 18, 19) and filling the skirt (4) which is closed by the dome (2; 102) and by said dispensing means (18; 19) with the product to be dispensed, by way of the lower end (9) of said skirt (4) which is disposed in the upward position;
c₁) closing said end (9) of the skirt which becomes a bag (13);
d₁) introducing the filled bag (13) of the new assembly produced (dome + bag + dispensing means ) (1 and 18; 19) into the casing (11);
e₁) sealingly fixing said new assembly (1 and 18; 19) by way of its dome portion (2; 102) to the upper end (16; 116) of the casing (11; 211); and
f₁) when the dispensing means (18; 19) comprise a valve (18), introducing a gas under pressure between the bag (13) and the casing (11; 211 and 212).

11. A process according to claim 10 in the case where the dispensing means comprise a pump with a low or zero intake of air, provided with an annular fixing rim at least externally of plastics material, wherein firstly a dome (2) of plastics material is produced, which is moulded both onto the skirt (4) forming the blank for the bag (13) and around said fixing rim of the pump, and wherein the operations (b₁) to (e₁) are then carried out.

12. A process according to claim 4 in the case where the dispensing means comprise a pump with a low or zero intake of air, bearing an annular fixing rim at least externally of plastics material, wherein said annular space also comprises the periphery of said annular rim of the pump, said pump being contained in tools protecting it from the heating effect of the moulding operation, said tools being a lower tool with a central cavity which is surmounted by a rim sealingly supporting said annular rim of the pump, and a tool which fits over the pump and which bears sealingly against said annular rim, said moulding operation producing a dome of plastics material which is sealingly moulded both onto said skirt (4) forming the bag blank (13) and around said annular rim of the pump, and wherein the other assembly and packaging operations are carried out in the following order:
b₁) turning over the preassembled component (dome + skirt + pump) (1 and 18; 19) obtained and filling the skirt (4) which is closed by the dome (2; 102) and by said pump (18) and its annular rim with the product to be dispensed, by way of the lower end of said skirt (4) which is disposed in the upward position;
c₁) closing said end of the skirt which becomes a bag (13);
d₁) introducing the filled bag (13) forming part of the new assembly produced (dome + bag + pump) into a casing (11);
e₁) sealingly fixing said new assembly (1 and 18; 19) by way of its dome portion (2; 102) to the upper end (16; 116) of the casing (11).

13. A process according to any one of claims 1 to 9 in the case where a metal casing is used comprising a tubular body (211) and a bottom (212) which are separate, and wherein the other assembly and packaging operations are carried out in the following order:
a₂) sealingly fixing to the dome (2) of the component (dome + skirt) (1) the dispensing means (18; 19) comprising either a valve or a pump with a low or zero intake of air;
b₂) introducing the skirt (4) of the resulting assembly (skirt + dome + dispensing means) into the body (211) of the casing;
c₂) sealingly fixing said assembly by means of its dome portion (2) to the upper end (6) of the casing body (211);
d₂) turning over the resulting complex assembly and filling the skirt (4) which is closed by way of the dome (2) and said dispensing means (18; 19) by way of the lower end of said skirt (4) which is disposed in the upward position;
e₂) closing said end of the skirt (4) which becomes a bag (13) and if necessary putting said end (9) back into the body of the casing (211);
f₂) crimping the metal bottom (212) which is pierced with a hole over the open lower end of the metal body (211); and
g₂) when the dispensing means comprise a valve, introducing a gas under pressure between the bag (13) and the casing (211) and closing the hole in the metal bottom (212).

14. A process according to claim 13 in the case where the dispensing means (18; 19) comprise a pump (18) with a low or zero intake of air, bearing an annular fixing rim at least externally of plastics material, wherein a dome (2) of plastics material is first produced, which is moulded both onto the skirt (4) forming the blank for the bag (13) and around said fixing rim of the pump (18), said moulding operation replacing step (a₂).

15. A process according to claim 13 in the case where the dispensing means (18; 19) comprise a pump with a low or zero intake of air bearing an annular fixing rim at least externally of plastics material, and wherein the upper end of the casing body (11) bears a rolled edge (16), in which process a dome (2) of plastics material is first produced, which is moulded both onto the skirt (4) forming the blank for the bag (13), onto said upper end of the casing (16) and around said fixing rim of the pump, and the operations (d₂) to (f₂) are carried out.

16. A process according to any one of claims 13 to 15 wherein, in step (e₂), the lower end (9) of the skirt (4) is closed by being folded in a bellows configuration (14) and glueing.

17. A process according to any one of claims 13 to 15 wherein, in step (e₂), the lower end (9) of the skirt (4) is closed by welding in a configuration forming part of the following group: folded in a bellows configuration, in an arc, or in the form of a triangular star.

18. A process according to any one of claims 12 to 17 wherein the casing (110) is of plastics material and wherein the dome (112) is fixed to the upper end (116) of the casing (110) by rotational welding.

19. A process according to any one of claims 12 to 17 wherein the casing (11; 211) is of metal and comprises a rolled edge (16) at its upper end, the portion for fixing of the dome (2) onto the casing (11; 211) comprising a circular groove (6) which fits onto said rolled edge (16), and wherein said circular groove (6) of plastics material is sealingly fixed to said metal rolled neck (16).

20. A process according to claim 19 wherein said fixing operation is effected by surface treatment of said circular groove (6) followed by glueing thereof onto said rolled neck (16).

21. A process according to claim 19 wherein a connecting member (23) which is compatible both with the metal of the rolled neck (16) and with the plastics material of the dome (2) is disposed between said rolled neck (16) and said circular groove (6), and that the operation of welding the dome (2) and the rolled neck (16) of the casing (11) is then effected by a process from the group formed by: high frequency induction welding, ultrasonic welding and rotational welding.

22. A process according to claim 21 wherein the casing (11) is of aluminium or alloy and the dome is of polyolefin, said connecting member (23) being of plastics material containing EAA.

23. A process according to claim 21 wherein the circular groove (6, 24) of the dome (2) extends to the vicinity of the end of the rolled edge (16) of the casing and wherein the dome (2) and said rolled edge (16) are secured together by lateral annular injection of plastics material of the same nature as that of the dome (2).

24. A process according to claim 21 wherein an annular member (25) of plastics material of the same nature as that of the dome (2) is disposed around the necked upper end (21) of the casing (11) before rolling of its end edge, said member (25) comprising above a base (27) which bears against the shoulder (26) of the casing (11), an upper portion which will be crimped by the rolled portion (16) of the end edge of the casing (11), and one or more surfaces (29, 30) which will come into contact with the dome (2; 31) when said dome (2) is set in position on the casing, and wherein the end edge (6) of the casing (11) is rolled around said upper portion (28) of said annular member (25), then the dome (2) is set in position on the upper end (16) of the casing (11), which upper end is prepared in that way, and the operation of fixing the dome (2) and the upper portion (28) of said annular member (25) is effected by rotational welding.

25. A process according to any one of claims 1 to 9 wherein the dome (2) is of polyolefin and wherein the skirt (4) which forms the bag blank (13) is of a complex material comprising a barrier layer and surface layers of polyolefin which is compatible with the polyolefin of the dome (2).

26. A process according to claim 25 wherein the reverse surface (32) of the dome (102) is provided with an annular barrier ring (33) which is fixed by the moulding operation, said ring (33) comprising at least surface layers of polyolefin which is compatible with the polyolefin of the dome (3) and an intermediate layer of aluminium or barrier plastics material.

27. A preassembled component for a bag distributor which can be produced by the process of any one of claims 1 to 9 and 25 or 26 comprising an annular dome (2; 102; 112; 302) of moulded plastics material and a sealed flexible bag (13) fixed to the dome (2), said dome comprising an upper annular portion (7; 70) permitting sealing fixing of dispensing means (18, 19) and a lower annular portion comprising a lower annular internal tubular portion (5; 115) sealingly fixed to said bag (13) and surrounding said tubular portion (5; 115) an annular groove (6) permitting fixing of the dome (2; 102; 112; 302) onto a casing (11; 110; 211), characterised in that said sealed flexible bag (13) is replaced by a skirt (4) which is open at its lower end and which forms the blank for said bag (13), and that said lower internal tubular portion (5; 115) is fixed by moulding or by welding over from 5 to 20 mm in height of the upper end (3) of said skirt (4).

28. A preassembled component according to claim 27 characterised in that the annular dome (2) is of polyolefin and that said skirt (4) is of a complex material comprising a barrier layer and surface layers of polyolefin which is compatible with the polyolefin of the dome (2) and is fitted by moulding into said tubular portion (5; 115).

29. A dispenser (8; 80) which can be obtained by the process of any one of claims 1 to 9 and 25 or 26, the dispenser comprising a casing (11; 211) surmounted by an annular dome (2; 102; 112; 302; 312; 322) of moulded plastics material, which itself comprises an upper annular portion (7; 70) permitting sealing fixing of dispensing means (18) and a lower annular internal tubular portion (5; 115) sealingly fixed to a sealed flexible bag (13) and, surrounding said tubular portion (5; 115), an annular groove (6), said dispenser (8; 80) also comprising a valve or a pump (18) with low or zero intake of air which is fixed to said upper annular portion (7; 70) and said casing (11; 211) having its upper end (18) fixed to said annular groove (6), characterised in that said sealed bag (13) is fixed by a skirt (4) whose lower end is open and is intended to be filled by way of its lower end and closed after filling, that said tubular portion (5; 115) is fixed by moulding of glueing over from 5 to 20 mm in height of the upper end (3) of said skirt (4) and that said casing (11; 211) is of metal and carries a rolled edge (16) at its upper end (16), said annular groove (6) being circular and bearing against said rolled edge (16) while being sealingly fixed thereto.

30. A dispenser according to claim 29 wherein the casing (211) is of tinplate and comprises a tubular hollow body (211) and a separate bottom (212), the bottom (212) being to be crimped onto the body (211) after filling of the skirt (4) by way of its lower end which is open and sealing closure of said end.
